# EUROPÄISCHE PATENTSCHRIFT

(11) **EP 3 320 296 B1**
(45) Veröffentlichungstag und Bekanntmachung des Hinweises auf die Patenterteilung: **17.04.2019**
(21) Anmeldenummer: 16734681.6
(22) Anmeldetag: 05.07.2016
(51) Int. Cl.: F41A 21/26, F41A 7/00, F41A 25/12, F41F 1/08, F41A 19/01, F41A 17/18

(54) **RÜCKSTOSSVERSTÄRKER EINER FREMD ANGETRIEBENEN MASCHINENWAFFE, INSBESONDERE EINES MASCHINENGEWEHRS**
RECOIL INTENSIFIER OF AN EXTERNALLY POWERED MACHINE WEAPON, IN PARTICULAR A MACHINE GUN
AMPLIFICATEUR DE RECUL D'UNE ARME AUTOMATIQUE À ENTRAÎNEMENT EXTERNE, NOTAMMENT D'UNE MITRAILLEUSE

(30) Priorität: 10.07.2015 DE 102015008799
(43) Veröffentlichungstag der Anmeldung: 16.05.2018
(73) Patentinhaber: Rheinmetall Waffe Munition GmbH, 29345 Unterlüss (DE)
(72) Erfinder: SCHNEIDER, Hubert, 78661 Dietingen (DE)
(74) Vertreter: Dietrich, Barbara
(86) Internationale Anmeldenummer: PCT/EP2016/065847
(87) Internationale Veröffentlichungsnummer: WO 2017/009111

(56) Entgegenhaltungen:
- EP-A2- 0 118 814
- WO-A1-91/16590
- AT-B- 257 422

## Beschreibung

Die Erfindung beschäftigt sich mit einem Rückstoßverstärker einer fremd angetriebenen Waffe, insbesondere einer Maschinenwaffe und eines Maschinengewehrs.

Bei Maschinenwaffen oder Maschinengewehren wird unterschieden zwischen eigen- und fremd angetriebenen Waffen. Bei eigen angetriebenen Waffen wird der Gasdruck zum Entriegeln eines Verschlusses genutzt und der Ladevorgang eingeleitet. Bei fremd angetriebenen Waffen erfolgt das Verriegeln und Entriegeln des Verschlusses etc. mittels Hilfe eines elektrischen Antriebs.

Einen automatischen Gewehr-Gasdrucklader offenbart die DE 20 2008 000 357 U1, einen Gasdrucklader die DE 00C0000020MAZ. Zur Unterstützung der Funktionsfähigkeit wird in der DE 1 839 167 U vorgeschlagen, einen Rücklaufverstärker in einer Waffe vorzusehen, der für das Verschießen von Platzpatronen verwendet wird. Eine Mündungsbremse mit Feuerdämpfer für automatische Waffen und Geschütze, bei denen das Öffnen des Verschlusses durch den vom Gasdruck zurückgestoßenen Lauf betätigt wird, beschreibt zudem die DE 1 953 539 A1. Einen Rückstoßlader offenbart die AT 257 422 B, während die DE 10 2009 056 253 B3 eine Rückprallsperre für einen Verriegelungsschieber eines Verschlusses eines Gasdruckladers publiziert.

Fremd angetriebene Waffen sind aus der DE 10 2009 056 735 A1, der DE 10 2008 015 892 B3, der DE 10 2007 048 468 A1 als auch der DE 10 2008 060 217 A1 bekannt. Bei derartigen Waffen kann ein Waffenrücklauf genutzt werden, um einen Schuss als solches zu detektieren, wie in der DE 10 2008 060 216 A1 offenbart. Bei erfolgtem Schuss wird ein Schlitten von einer Position in eine andere verschoben, während er bei nicht erfolgtem Schuss in der ersten Position verbleibt. Somit kann der Schlitten von einem Nocken des Antriebs nicht mitgenommen und der mit dem Schlitten funktional verbundene Verschluss nicht entriegelt werden. Eine Mündungsbremse am Waffenrohr bei fremd angetriebenen Waffen dient dazu, den Waffenrücklauf zu minimieren.

Eine weitere fremd angetrieben Waffe mit wenigstens einem Waffenrohr und einem Waffengehäuse ist aus der WO 91/16590 A1 bekannt.

Hier stellt sich die Erfindung die Aufgabe, eine Möglichkeit anzugeben, mit der nicht nur ein Not-Stopp sondern auch andere Folgefunktionen zur Sicherheit und / oder Funktion einer fremd angetriebenen Waffe ausgelöst werden können.

Gelöst wird diese Aufgabe durch die Merkmale des Patentanspruchs 1. Vorteilhafte Ausführungen sind in den Unteransprüchen enthalten.

Der Erfindung liegt die Idee zugrunde, ein ausreichend gutes und reproduzierbares Signal zur sicheren Funktionserkennung einer fremd angetriebenen Maschinenwaffe, insbesondere bei einer Waffe mit einem geringen Waffenrücklauf, zu generieren.

Gelöst wird die Idee durch die Einbindung eines Rückstoßverstärkers anstelle einer sonst verwendeten Vorrichtung zur Reduzierung eines Rückstoßes, beispielsweise einer Mündungsbremse. Die Form des Rückstoßverstärkers ist trichterförmig. Durch die einfache Trichterform wird ein höherer Rohrrücklauf des Waffenrohres produziert. Dieser verstärkte Rohrrücklauf generiert ein sicheres Signal, beispielsweise zur Schusserkennung und deren Folgefunktionen einer fremd angetriebenen Maschinenwaffe (auch Maschinengewehre). Folgefunktionen sind z. B. eine Störungserkennung, eine Schnellstoppauslösung sowie ein beispielsweise temperaturabhängig vorzunehmender Waffenrohrwechsel. Wird beispielsweise eine vorgebbare Schussbelastung ermittelt, z.B. über einen Schusszähler (EP 2 518 430 A2), kann ein Wechsel des Waffenrohres vollzogen werden. Bei einer Mehrrohrwaffe mit einem Rohrbündel, bestehend aus mehreren Waffenrohren, kann ein neues Waffenrohr vor den Verschluss gelegt (gedreht) werden.

Kompensiert werden kann der verstärkte Rückstoß durch eine interne Rücklaufdämpfung, die eine geringe Krafteinwirkung auf ein Trägersystem der Waffe bewirkt, ohne jedoch den Waffenrücklauf selbst zu reduzieren. Das können bevorzugt zwei wartungsfreie Rücklaufdämpfer im Schwerpunkt der rücklaufenden Massen sein. Ein derartiger Rücklaufdämpfer kann durch eine Spirale im Gehäuse ausgebildet sein. Die Wartungsfreiheit ergibt sich aus dem geschlossenen, modularen Aufbau. Die beiden Rücklaufdämpfer werden ihrerseits in einer Ausnehmung der Waffenwiege eingelegt und leicht arretiert. Die gegenüber dem Waffengehäuse (Bestandteil der rücklaufenden Masse) ortsfeste Wiege gewährleistet, dass keine erhöhte Schussbelastung auf andere Bauteile, wie Motor, Sensoren, Zieleinrichtungen und / oder Zusatzaggregate erfolgt, und ein gegenüber dem Waffengehäuse ortsfester Zuführer, dass keine Erschütterungen auf die Munition ausgeübt werden.

Anhand eines Ausführungsbeispiels mit Zeichnung soll die Erfindung näher erläutert werden. Es zeigt:
- Fig. 1: eine perspektivische Schnittdarstellung eines Rückstoßverstärkers,
- Fig. 2: eine perspektivische Darstellung des Rückstoßverstärkers in einer Anwendung,
- Fig. 3: den Rückstoßverstärker nach Fig. 2 mit einer in der Waffe gelagerten Rücklaufdämpfung.

Fig. 1 zeigt in einer perspektivischen Schnittdarstellung ein Waffenrohr 1 einer hier in Fig. 3 teilweise dargestellten fremd angetriebenen Waffe 10, wie Maschinenwaffe bzw. Maschinengewehr, mit einem Rückstoßverstärker 2, in den das vordere Ende 3 des Waffenrohres 1 bevorzugt übergangslos übergeht. Der Rückstoßverstärker 2 kann mit dem Waffenrohr 1 einteilig ausgeführt sein. Der Rückstoßverstärker 2 weist bevorzugt eine einfache Trichterform 4 auf. Alternativ kann der trichterförmige Rückstoßverstärker 2 auch ähnlich einer Mündungsbremse auf das vordere Ende des Waffenrohrs aufgeschraubt oder in einer anderen Art und Weise befestigt werden.

In Fig. 2 sind mehrere Waffenrohre 1 (Rohrbündel 9) mit je einem Rückstoßverstärker 2 dargestellt. Die Wirkung des Rückstoßverstärkens ist nur durch das System (Waffenrohr 1, Rückstoßverstärker 2) gegeben, welches sich in der Schussposition der Maschinenwaffe 10 befindet, bevorzugt durch das System, das sich in der unteren Position / Stellung 5 befindet.

Die Waffe 10 weist ihrerseits ein Waffengehäuse 22 auf, das in einer Waffenwiege 23 lafettierbar ist und einen internen Rücklauf der rücklaufenden Massen 6 innerhalb der Waffenwiege 23 ermöglicht.

Die Funktionsweise der Rückstoßverstärkung bei der fremd angetriebenen Waffe 10 ist wie folgt:
Mit Schussabgabe wird in bekannter Art und Weise ein gegen die Schussrichtung gerichteter Impuls auf die rücklaufenden Massen 6 der Waffe, wie Waffenrohr 1, Waffengehäuse 22 etc., ausgeübt. Dieser Impuls wird nunmehr durch die Form des Rückstoßverstärkers 2, hier durch die Trichterform 4, am vorderen Ende 3 des Waffenrohres 1 unterstützt, d.h., verstärkt. Die rücklaufenden Massen 6 erfahren dadurch einen verstärkten Rücklauf. Dieser Rücklauf des Waffengehäuses 22 generiert durch die Verstärkung ein ausreichend starkes und sicheres Signal, das eine Überprüfung der Funktion und damit der Funktionssicherheit der Maschinenwaffe 10 ermöglicht. Dieses bevorzugt mechanisch durch die rücklaufenden Massen 6 bzw. den Rücklauf des Waffengehäuses 22 ausgelöste Signal wird dann beispielsweise genutzt, um die Anzahl der Schüsse zu zählen. Wenn nötig, kann auch eine Not-Stopp-Funktion aktiviert werden. Des Weiteren können weitere Funktionsauslösungen einer fremd angetriebenen Maschinenwaffe 10 auf dieses Signal aufbauen. Dabei kann das mechanische Signal auch in ein elektrisches Signal, z.B. durch einen Schalter für die Schusszählung etc., d.h., entsprechend der weiteren Nutzung des Signals, umgewandelt werden.

Der Rückstoßverstärker 2 dient bei dieser fremd angetriebenen Waffe als Funktionsteil, d.h. als Verstärkerteil für eine Funktionsüberprüfung der Waffe 10 selbst, nicht als Wirkteil, wie bei bekannten Rückstoßladern.

In Fig. 3 dargestellt ist eine interne Rücklaufdämpfung 20, hier beispielsweise mit zwei Rücklaufdämpfern 21, im Schwerpunkt der rücklaufenden Massen 6. Die hier verwendete Rücklaufdämpfung 20 umfasst zwei Rücklaufdämpfer 21, bestehend aus einem Gehäuse zur Aufnahme einer Feder, z.B. Spiralfeder (nicht näher dargestellt) und beidseitig an den Stirnseiten des Gehäuses 33 angebrachten Bolzen 31, 32 als Endpunkte bzw. Kontaktbolzen. Diese beiden Bolzen, der vordere Bolzen 31 und der hintere Bolzen 32, sind ihrerseits bevorzugt zwischen Lünetten 30 einer Halterung des Waffenrohres / der Waffenrohre 1, 1', 1" (=̂Rohrbündel 9) platziert. Die Rücklaufdämpfer 21 sind in Ausnehmungen 34 der Waffenwiege 23 eingelegt und in diesen fest integriert. Sie weisen zum Waffengehäuse 22 (den Lünetten 30) ein Spiel 25 auf. Waffenwiege 23 sowie ein Zuführer 24 sind gegenüber den rücklaufenden Massen 6 ortsfest.

Mit Schuss und Rücklauf werden das Waffenrohr 1 (mit Rohrbündel 9) und das Waffengehäuse 22 mit Halterung des / der Waffenrohre 1, 1', 1" entgegen der Schussrichtung nach hinten bewegt. Dabei wird ein ausreichender Weg des Waffengehäuses 22 ermöglicht, realisiert. Gedämpft werden das Waffengehäuse 22 und die rücklaufenden Massen 6 durch die fest in der Wiege 23 eingebundenen Rücklaufdämpfer 21, an die die mit den rücklaufenden Massen 6 mitschwingenden Lünetten 30 beim Rückstoß anschlagen. D.h., in Schussrichtung gesehen schlägt an den vorderen Enden der Rücklaufdämpfer 21, wenn das Waffengehäuse 22 den ausreichenden Weg erreicht hat, die vordere Lünette 30 an. Das Spiel 25 wird dabei aufgebraucht und verlagert sich nach hinten (entgegen der Schussrichtung). Beim durch den Rückstoßverstärker 2 verstärkten Rücklauf trifft, wie bereits beschrieben, die vordere Lünette 30 auf den vorderen Bolzen 31 des Rücklaufdämpfers 21 auf. Diese kann zusätzlich zur Dämpfung das Signal generieren, das für die Funktionsprüfung der Waffe 10 verwendet werden kann. Schwingen die rücklaufenden Massen 6 und damit auch das Waffengehäuse 22 in Schussrichtung zurück, schlägt die hintere Lünette 30 an den hinteren Bolzen 32 an.

## Patentansprüche

1. Fremd angetriebene Waffe (10) mit wenigstens einem Waffenrohr (1, 1', 1") und einem Waffengehäuse (22), **gekennzeichnet durch** einen Rückstoßverstärker (2) am vorderen Ende (3) des Waffenrohres ((1, 1', 1") zur Verstärkung eines Waffenrücklaufes der rücklaufenden Massen (6) der Waffe (10), und zur Generierung und Verstärkung eines Signals für Folgefunktionen der Waffe (10).

2. Waffe (10) nach Anspruch 1, **dadurch gekennzeichnet, dass** der Rückstoßverstärker (2) eine Trichterform aufweist.

3. Waffe (10) nach Anspruch 1 oder 2, **dadurch gekennzeichnet, dass** das Signal beispielsweise für das Zählen der Anzahl der Schüsse, ein Auslösen einer Not-Stopp-Funktion etc. verwendet wird.

4. Waffe (10) nach einem der Ansprüche 1 bis 3, **dadurch gekennzeichnet, dass** das Waffenrohr (1, 1', 1") in den Rückstoßverstärker (2) übergangslos übergeht.

5. Waffe (10) nach einem der Ansprüche 1 bis 3, **dadurch gekennzeichnet, dass** der Rückstoßverstärker (2) am Waffenrohr (1, 1', 1") befestigt ist.

6. Waffe (10) nach einem der Ansprüche 1 bis 5, **dadurch gekennzeichnet, dass** das mechanisch verstärkte Signal in ein elektrisches Signal entsprechend der weiteren Nutzung umgewandelt werden kann.

7. Waffe (10) nach einem der Ansprüche 1 bis 6, **dadurch gekennzeichnet, dass** eine interne Rücklaufdämpfung (20) eingebunden ist.

8. Waffe (10) nach Anspruch 7, **dadurch gekennzeichnet, dass** die interne Rücklaufdämpfung (20) zwei Rücklaufdämpfer (21) im Schwerpunkt der rücklaufenden Massen (6) umfasst.

9. Waffe (10) nach Anspruch 8, **dadurch gekennzeichnet, dass** die Waffenwiege (23) sowie ein Zuführer (24) gegenüber den rücklaufenden Massen (6) ortsfest sind.

10. Waffe (10) nach einem der Ansprüche 1 bis 9, **dadurch gekennzeichnet, dass** eine der Folgefunktionen die Funktionsüberwachungen der Waffe (10) ist.

11. Waffe (10) nach einem der Ansprüche 8 bis 10, **dadurch gekennzeichnet, dass** das Waffengehäuse (22) Teil der rücklaufenden Massen (6) ist.

12. Waffe (10) nach einem der Ansprüche 1 bis 11, **dadurch gekennzeichnet, dass** die fremd angetriebene Waffe (10) eine Maschinenwaffe bzw. ein Maschinengewehr ist.

## Claims

1. Externally powered weapon (10) with at least one weapon barrel (1, 1', 1") and a weapon housing (22), **characterized by** a recoil intensifier (2) at the front end (3) of the weapon barrel (1, 1', 1") for intensifying a return of the returning masses (6) of the weapon (10), and for generating and intensifying a signal for follow-up functions of the weapon (10).

2. Weapon (10) according to Claim 1, **characterized in that** the recoil intensifier (2) has the shape of a funnel.

3. Weapon (10) according to Claim 1 or 2, **characterized in that** the signal is used for example for counting the number of shots, initiating an emergency stop function, etc.

4. Weapon (10) according to one of Claims 1 to 3, **characterized in that** the weapon barrel (1, 1', 1") goes over into the recoil intensifier (2) without a transition.

5. Weapon (10) according to one of Claims 1 to 3, **characterized in that** the recoil intensifier (2) is fastened to the weapon barrel (1, 1', 1").

6. Weapon (10) according to one of Claims 1 to 5, **characterized in that** the mechanically intensified signal can be converted into an electrical signal in a way corresponding to the further use.

7. Weapon (10) according to one of Claims 1 to 6, **characterized in that** an internal return damping device (20) is incorporated.

8. Weapon (10) according to Claim 7, **characterized in that** the internal return damping device (20) comprises two return dampers (21) at the center of gravity of the returning masses (6).

9. Weapon (10) according to Claim 8, **characterized in that** the weapon cradle (23) and also a feeder (24) are fixed in place with respect to the returning masses (6).

10. Weapon (10) according to one of Claims 1 to 9, **characterized in that** one of the follow-up functions is the functional monitorings of the weapon (10).

11. Weapon (10) according to one of Claims 8 to 10, **characterized in that** the weapon housing (22) is part of the returning masses (6).

12. Weapon (10) according to one of Claims 1 to 11, **characterized in that** the externally powered weapon (10) is a machine weapon or a machine gun.

## Revendications

1. Arme à entraînement externe (10) comprenant au moins un canon d'arme (1, 1', 1'') et un boîtier d'arme (22), **caractérisée par** un amplificateur de recul (2) situé à l'extrémité avant (3) du canon (1, 1', 1''), destiné à amplifier un recul des masses de recul (6) de l'arme (10) et à générer et amplifier un signal pour des fonctions de suivi de l'arme (10).

2. Arme (10) selon la revendication 1, **caractérisée en ce que** l'amplificateur de recul (2) a la forme d'un entonnoir.

3. Arme (10) selon la revendication 1 ou 2, **caractérisée en ce que** le signal est utilisé par exemple pour compter le nombre de tirs, déclencher une fonction d'arrêt d'urgence, etc.

4. Arme (10) selon l'une des revendications 1 à 3, **caractérisée en ce que** le canon (1, 1', 1'') se fond sans transition dans l'amplificateur de recul (2).

5. Arme (10) selon l'une des revendications 1 à 3, **caractérisée en ce que** l'amplificateur de recul (2) est fixé au canon (1, 1', 1").

6. Arme (10) selon l'une des revendications 1 à 5, **caractérisée en ce que** le signal amplifié mécaniquement peut être converti en un signal électrique en fonction de l'utilisation ultérieure.

7. Arme (10) selon l'une des revendications 1 à 6, **caractérisée en ce qu'**un amortisseur de recul interne (20) est intégré.

8. Arme (10) selon la revendication 7, **caractérisée en ce que** l'amortissement de recul interne (20) comprend deux amortisseurs de recul (21) au centre de gravité des masses de recul (6).

9. Arme (10) selon la revendication 8, **caractérisée en ce que** le berceau d'arme (23) et un alimentateur (24) sont fixes par rapport aux masses de renvoi (6).

10. Arme (10) selon l'une des revendications 1 à 9, **caractérisée en ce que** l'une des fonctions de suivi est la surveillance du fonctionnement de l'arme (10).

11. Arme (10) selon l'une des revendications 8 à 10, **caractérisée en ce que** le boîtier (22) fait partie des masses de recul (6).

12. Arme (10) selon l'une des revendications 1 à 11, **caractérisée en ce que** l'arme à entraînement externe (10) est une arme automatique ou une mitrailleuse.
